# EUROPÄISCHE PATENTSCHRIFT

(11) **EP 1 559 523 B1**
(45) Veröffentlichungstag und Bekanntmachung des Hinweises auf die Patenterteilung: **12.09.2007**
(21) Anmeldenummer: 05001662.5
(22) Anmeldetag: 27.01.2005
(51) Int. Cl.: B27M 3/04, E04F 15/04

(54) **Verfahren zum Einbringen eines die Feder einer Platte bildenden Streifens**
Method of introducing a strip forming the tongue of a board
Procédé pour introduire une latte formant la languette d'un panneau

(30) Priorität: 30.01.2004 DE 102004005047
(43) Veröffentlichungstag der Anmeldung: 03.08.2005
(73) Patentinhaber: Flooring Technologies Ltd., Portico Building Marina Street Pieta MSD 08 (MT)
(72) Erfinder:
(74) Vertreter: Rehmann, Thorsten

(56) Entgegenhaltungen:
- CH-A- 24 980
- DE-C- 142 293

## Beschreibung

Die Erfindung betrifft ein Verfahren zum Einbringen eines die Feder einer mit einer Feder-/Nut-Profilierung versehenen Platte, insbesondere eines Bodenpaneels, bildenden Verriegelungselementes, in eine an einer der Seitenkanten der Platte vorhandene ersten Nut, wobei der Streifen Verriegelungsmittel aufweist, durch die zwei über die Feder/Nut verbundenen Platten zueinander quer in Verbindungsrichtung verriegelbar sind.

Aus der DE 100 34 409 A1 sind Bauplatten, insbesondere Bodenpaneele mit einem Kern aus Holzwerkstoff bekannt, die an mindestens zwei sich gegenüberliegenden Seitenkanten mit über ihre volle Längs- und/oder Querseite verlaufenden Nuten versehen sind. Die erste Nut und die gegenüberliegende zweite Nut des Paneels sind spiegelsymmetrisch ausgebildet. Das Verbindungselement ist mit Widerhaken versehen. Werksseitig wird das Verbindungselement in eine der Nuten eingesetzt. Es bildet dann die Feder des Paneels aus. Zur Verbindung zweier Paneele wird die Feder des einen Paneels in die Nut des anderen Paneels eingeschoben. Durch die Widerhaken an dem Verriegelungselement werden die beiden Platten dann zueinander quer in Verbindungsrichtung verriegelt. Grundsätzlich sind solche Platten als Click-Paneele bekannt. Damit können Bodenpaneele leimlos schwimmend miteinander verlegt werden. An sich ist es bekannt, die Feder des Paneels aus dem Kernmaterial herauszufräsen.

Der Erfindung liegt die Aufgabe zugrunde, ein Verfahren anzugeben, mit dem das Verriegelungselement maschinell in die erste Nut der Platte eingesetzt werden kann.

Die Lösung der Aufgabe erfolgt mit den eingangs erläuterten Bauteilen durch folgende Schritte:
a) die Platte und das Verriegelungselement werden mit derselben Geschwindigkeit zueinander parallel entlang einer Transportstrecke in eine Transportrichtung T transportiert.
b) das Verriegelungselement läuft während des Transportes seitlich an einer die Transportstrecke in Transportrichtung T stetig verengenden ortsfesten Einrichtung an,
c) mittels der Einrichtung wird das Verriegelungselement stetig zunehmend quer zur Transportrichtung T verlagert, bis es dabei
d) mit seinem in Bezug auf die Transportrichtung T vorderen Ende beginnend stetig zunehmend in die Nut der Platte eingedrückt wird.

Durch die erfindungsgemäßen Schritte ist es möglich, entlang einer Fertigungsstraße mit hoher Taktfrequenz die Verriegelungselemente einzusetzen. Dadurch, dass die Platte und das Verriegelungselement mit derselben Geschwindigkeit transportiert werden, ist keine Relativverschiebung der beiden Bauteile zueinander möglich, so dass das Verriegelungselement sicher und reproduzierbar in die vorgegebene Position in der Nut in der Platte eingedrückt wird.

Vorzugsweise wird die Platte durch mindestens ein umlaufend angetriebenes Band transportiert, auf dem in Transportrichtung T zueinander beabstandete Mitnehmer angeordnet sind und jeweils ein Mitnehmer sowohl die Platte als auch das Verriegelungselement ergreift.

Durch diese Ausgestaltung ist es möglich, die Platten in einem Magazin zu lagern, einzeln auf das Band zu übergeben, wo der Mitnehmer dann an die Rückseite der Platte anläuft und diese vortransportiert.

Vorzugsweise sind auf dem Band quer zur Transportrichtung eine Mehrzahl von Mitnehmern angeordnet, so dass insbesondere dann, wenn das Verriegelungselement in die Querseite der Platte eingebracht wird, eine sichere Führung der Platte an ihrer Längsseite geführt ist.

Die Platte kann auch durch mehrere umlaufend angetriebene, zueinander parallel angeordnete Bänder transportiert werden, wobei dann auf jedem Band in Transportrichtung T zueinander beabstandete Mitnehmer angeordnet sind und jeweils ein Mitnehmer auf nur einem Band sowohl die Platte als auch den Streifen transportiert. In diesem Fall muss nur sichergestellt sein, dass die einzelnen Bänder synchron angetrieben und die Mitnehmer der einzelnen Bänder auch quer zur Transportrichtung zueinander parallel umlaufen, um zu verhindern, dass die Platte während des Transportes schräg gestellt wird.

Vorzugsweise ergreift der Mitnehmer zunächst die Platte und dann das Verriegelungselement.

Die Einrichtung, über die das Verriegelungselement in die Nut eingedrückt wird, besteht vorzugsweise aus einer sich in Transportrichtung T erstreckenden Schiene mit einer sich in Richtung der Seitenkante der Platte öffnenden Nut, wobei der Nutgrund der Nut in Richtung der Nutöffnung schräg verläuft. Durch diese Ausgestaltung wird das Verriegelungselement in Transportrichtung T schräg gestellt und an seinem vorderen Ende beginnend in die Nut der Platte stetig eingedrückt.

Das Verriegelungselement wird vorzugsweise von einem an dem Mitnehmer ausgebildeten Vorsprung ergriffen, der in die Nut der Schiene eintaucht. Die Nut entspricht in ihrer Breite der Dicke des Verriegelungselementes, so dass sich eine Zwangsführung des Verriegelungselementes einstellt.

Insbesondere wenn der Streifen aus Kunststoff besteht und von einer Rolle zugefördert und abgelängt wird, verhindert die Zwangsführung durch die Nut, dass das Verriegelungselement sich verwellt oder gekrümmt transportiert wird.

Mit Hilfe einer Zeichnung soll die Erfindung nachfolgend kurz erläutert werden:

Es zeigt:
- Figur 1: die schematische Draufsicht auf eine Fördereinrichtung, mit der das Verfahren ausführlich ist;
- Figur 2: den Schnitt entlang der Linie II-II nach Figur 1;
- Figur 3: die Ansicht auf die Eindrückeinrichtung gemäß Sichtpfeil III nach Figur 1;
- Figur 4: den Schnitt entlang der Linie IV-IV nach Figur 3.

Die Transporteinrichtung besteht aus den drei parallel zueinander angeordneten um Umlenkrollen 7, 8 umlaufend angetriebenen Bändern 1, 1a, 1b. In Transportrichtung T sind auf den Bändern 1, 1a, 1b Mitnehmer 2, 2a, 2b regelmäßig beabstandet angeordnet. Die Mitnehmer 2, 2a, 2b stehen über die Förderbänder 1, 1a, 1b in vertikaler Richtung hervor und sind in Querrichtung Q zueinander parallel ausgerichtet. Die Mitnehmer 2, 2a, 2b greifen an der hinteren Längskante einer Platte 6 an und nehmen die Platte 6 so in Transportrichtung T mit. Seitlich zu dem Förderband 1 ist in der Transportstrecke eine aus einer Schiene 3 bestehende Einrichtung angeordnet, die eine sich in Richtung des Bandes 1 öffnende Nut 9 aufweist. Wenn die Platte 6 an der Schiene 3 vorbeigeführt wird, liegen sich die in der Seitenkante der Platte 6 eingefräste erste Nut 5 und die Nut 9 der Schiene 3 gegenüber. In die Nut 9 ist das streifenförmige Verriegelungselement 4 eingelegt. Der Nutgrund 9a der Nut 3 verläuft in Transportrichtung T schräg zu, so dass sich der Abstand zwischen dem Nutgrund 9a und der Seitenkante des Paneels 6 in Bezug auf die Transportrichtung T stetig verringert.

In die Nut 9 ist das streifenförmige Verriegelungselement 4 eingelegt. Die Mitnehmer 2 des Bandes 1 sind mit seitlich in Richtung der Schiene 3 hervorragenden Vorsprüngen 2' versehen, die in die Nut 9 der Schiene 3 eintauchen und dabei den Streifen 4 ergreifen und mit derselben Geschwindigkeit wie die Platte 6 in Transportrichtung T transportieren. Durch den schrägen Nutgrund 9a wird der Streifen 4 in der Nut 9 über die Transportstrecke schräg gestellt und mit seinem vorderen Ende 4' beginnend in die Nut 5 der Platte 6 eingeführt und in Transportrichtung T stetig in die Nut 5 eingedrückt, bis es am Ende vollständig in die Nut 5 eingesetzt ist.

Die Platte 6 ist an ihren sich gegenüberliegenden Kanten mit identisch ausgebildeten Nuten 5, 15 versehen. Die Fertigung der Platten 6 wird dadurch vereinfacht und das Verriegelungselement 4 kann symmetrisch ausgebildet werden, wodurch die Werkzeugkosten reduziert sind. Das Verriegelungselement 4 kann als Bandmaterial von der Rolle zugeführt und vor der Einrichtung 3 abgelängt werden und dann in der passenden Länge in die Nut 4 eingeschoben werden. Hierzu kann eine nicht näher dargestellte Öffnung in der Oberlippe 3' der Nut 9 vorgesehen sein.

### Bezugszeichenliste:

- 1: Band
- 1a: Band
- 1b: Band
- 2: Mitnehmer
- 2a: Mitnehmer
- 2b: Mitnehmer
- 2': Vorsprung
- 3: Einrichtung/Schiene
- 3': Oberlippe
- 4: Verriegelungselement
- 4': vorderes Ende
- 5: Nut
- 6: Platte
- 7: Umlenkrad
- 8: Umlenkrad
- 9: Nut
- 9a: Nutgrund
- 9b: Nutöffnung
- Q: Querrichtung
- T: Transportrichtung

## Patentansprüche

1. Verfahren zum Einbringen eines die Feder einer mit einer Feder-/Nut-Profilierung versehenen Platte (6), insbesondere eines Bodenpaneels, bildenden Verriegelungselementes (4), in eine an einer der Seitenkanten der Platte (6) vorhandene erste Nut (5), wobei das Verriegelungselement (4) Verriegelungsmittel aufweist, durch die zwei über die Feder/Nut verbundenen Platten (6) zueinander quer zur Verbindungsrichtung verriegelbar sind, **gekennzeichnet durch** folgende Schritte:
a) die Platte (6) und das Verriegelungselement (4) werden mit derselben Geschwindigkeit zueinander parallel entlang einer Transportstrecke in eine Transportrichtung (T) transportiert,
b) das Verriegelungselement (4) läuft während des Transportes seitlich an einer die Transportstrecke in Transportrichtung (T) stetig verengenden ortsfesten Einrichtung (3, 9a) an,
c) das Verriegelungselement wird mittels der Einrichtung (3, 9) stetig zunehmend quer zur Transportrichtung (T) verlagert, bis es dabei
d) mit seinem in Bezug auf die Transportrichtung (T) vorderen Ende beginnend stetig zunehmend in die Nut (5) der Platte (6) eingedrückt wird.

2. Verfahren nach Anspruch 1, **dadurch gekennzeichnet, dass** die Platte (6) durch mindestens ein umlaufend angetriebenes Band (1) transportiert wird, auf dem in Transportrichtung (T) zueinander beabstandete Mitnehmer (2) angeordnet sind und jeweils ein Mitnehmer (2) sowohl die Platte (6) als auch das Verriegelungselement (4) ergreift.

3. Verfahren nach Anspruch 2, **dadurch gekennzeichnet, dass** auf dem Band (1) quer zur Transportrichtung (T) eine Mehrzahl von Mitnehmern (2, 2a, 2b) angeordnet sind.

4. Verfahren nach Anspruch 1, **dadurch gekennzeichnet, dass** die Platte (6) durch mehrere umlaufend angetriebene, parallel angeordnete Bänder (1, 1a, 1b) transportiert wird und auf jedem Band (1, 1a, 1b) in Transportrichtung (T) zueinander beabstandete Mitnehmer (2, 2a, 2b) angeordnet sind und jeweils ein Mitnehmer (2) auf einem Band (1) sowohl die Platte (6) als auch das Verriegelungselement (4) transportiert.

5. Verfahren nach Anspruch 2 oder 4, **dadurch gekennzeichnet, dass** der Mitnehmer (2) zunächst die Platte (6) und dann das Verriegelungselement (4) ergreift.

6. Verfahren nach Anspruch 1, **dadurch gekennzeichnet, dass** die Einrichtung aus einer sich in Transportrichtung (T) erstreckenden Schiene (3) mit einer sich in Richtung der Seitenkante der Platte (6) öffnenden Nut (9) besteht, und dass der Nutgrund (9a) der Nut (9) in Richtung der Nutöffnung (9b) schräg verläuft.

7. Verfahren nach Anspruch 1 und 6, **dadurch gekennzeichnet, dass** das Verriegelungselement (4) von einem an dem Mitnehmer (2) ausgebildeten Vorsprung (2') ergriffen wird, der in die Nut (9) der Schiene (3) eintaucht.

8. Verfahren nach Anspruch 1, **dadurch gekennzeichnet, dass** das Verriegelungselement (4) aus Kunststoff besteht.

## Claims

1. Method of introducing a locking element (4) forming the tongue of a board (6) having a tongue-and-groove profile, in particular a floor board, into a first groove (5) present on one of the side edges of the board (6), the locking element (4) exhibiting locking means by means of which two boards (6) connected together above the tongue and groove are adjustable in relation to one another transversely to the direction of connection, **characterized by** the following steps:
a) the board (6) and the locking element (4) are transported at the same speed in relation to one another in parallel along a transport path in a direction of transport (T);
b) the locking element (4) runs laterally during transport along a stationary arrangement (3, 9a) constantly narrowing the transport path in the direction of transport (T);
c) the locking element is displaced by means of the arrangement (3, 9) in a constantly increasing manner transversely to the direction of transport (T) until, as a result of this,
d) it is pressed into the groove (5) in the board (6), starting with its front end, in a constantly increasing manner in relation to the direction of transport (T).

2. Method according to Claim 1, **characterized in that** the board (6) is transported by at least one conveyor belt (1) driven in a continuously rotating manner, on which conveyor belt carriers (2) are arranged at a mutual distance from one another in the direction of transport (T), and **in that** in each case one carrier (2) takes hold of both the board (6) and the locking element (4).

3. Method according to Claim 2, **characterized in that** a plurality of carriers (2, 2a, 2b) are arranged on the conveyor belt (1) transversely to the direction of transport (T).

4. Method according to Claim 1, **characterized in that** the board (6) is transported by a plurality of conveyor belts (1, 1a, 1b) driven in a continuously rotating manner and arranged in parallel, **in that** carriers (2, 2a, 2b) on each conveyor belt (1, 1a, 1b) are arranged at a mutual distance from one another in the direction of transport (T), and **in that** in each case one carrier (2) on a conveyor belt (1) transports both the board (6) and the locking element (4).

5. Method according to Claims 2 or 4, **characterized in that** the carrier (2) initially takes hold of the board (6) and then the locking element (4).

6. Method according to Claim 1, **characterized in that** the arrangement consists of a rail (3) extending in the direction of transport (T) and having a groove (9) opening in the direction of the lateral edge of the board (6), and **in that** the base (9a) of the groove (9) runs obliquely in the direction of the groove opening (9b).

7. Method according to Claims 1 and 6, **characterized in that** the locking element (4) is taken hold of by a projection (2') executed on the carrier (2), which projection penetrates into the groove (9) in the rail (3).

8. Method according to Claim 1, **characterized in that** the locking device (4) consists of plastic.

## Revendications

1. Procédé pour introduire une languette d'une plaque (6) en particulier un panneau de sol comportant un profilage languette/rainure, formant des éléments de verrouillage (4), dans une première rainure (5) présente sur l'un des bords latéraux de la plaque (6), dans lequel l'élément de verrouillage (4) présente un moyen de verrouillage par lequel deux plaques (6) liées entre elles par la languette/rainure peuvent être verrouillées transversalement à la direction de la liaison, **caractérisé par** les étapes suivantes :
a. la plaque (6) et l'élément de verrouillage (4) sont transportés parallèlement l'un de l'autre, à la même vitesse, le long d'un chemin de transport dans une direction de transport (T),
b. l'élément de verrouillage (4) circule lors du transport à côté d'un dispositif (3,9a) fixe par rapport au chemin de transport et se rétrécissant continuellement dans la direction de transport (T)
c. l'élément de verrouillage (4) est déplacé au moyen du dispositif (3,9) transversalement à la direction de transport (T) d'une façon qui progresse en continu jusqu'à ce qu'en conséquence,
d. son extrémité avant selon la direction de transport (T) soit poussée dans la rainure (5) de la plaque (6) de façon continuellement croissante au début.

2. Procédé selon la revendication 1, **caractérisé en ce que** la plaque (6) est transportée par au moins une bande (1) entraînée de façon circulante, sur laquelle sont disposés des entraîneurs (2) espacés les uns par rapport aux autres, chacun des entraîneurs (2) venant en prise à la fois avec la plaque (6) et avec l'élément de verrouillage (4).

3. Procédé selon la revendication 2, **caractérisé en ce que** plusieurs entraîneurs (2, 2a, 2b) sont disposés sur la bande (1) transversalement à la direction de transport (T).

4. Procédé selon la revendication 1, **caractérisé en ce que** la plaque (6) est transportée par plusieurs bandes (1, 1a, 1b) entraînées de façon circulante disposées de façon parallèle et sur chaque bande (1, 1a, 1b) sont disposés des entraîneurs (2, 2a, 2b) espacés les uns des autres dans la direction de transport (T) et chacun des entraîneurs (2) transporte sur une bande (1) à la fois la plaque (6) et l'élément de verrouillage (4).

5. Procédé selon l'une des revendications 2 ou 4, **caractérisé en ce que** l'entraîneur (2) est en prise d'abord avec la plaque (6) et ensuite avec l'élément de verrouillage (4).

6. Procédé selon la revendication 1, **caractérisé en ce que** le dispositif est constitué par un rail (3) s'étendant dans la direction de transport (T) comprenant une rainure (9) ouverte dans la direction du bord latéral de la plaque (6) et **en ce que** la base (9a) de la rainure (9) est inclinée dans la direction de l'ouverture (9b) de la rainure.

7. Procédé selon la revendication 1 et 6, **caractérisé en ce que** l'élément de verrouillage (4) vient en prise avec une protubérance (2') réalisée sur l'entraîneur (2) qui pénètre dans la rainure (9) du rail (3).

8. Procédé selon la revendication 1, **caractérisé en ce que** l'élément de verrouillage (4) est constitué par une matière synthétique.
